# EUROPÄISCHE PATENTSCHRIFT

(11) **EP 0 866 306 B1**
(45) Veröffentlichungstag und Bekanntmachung des Hinweises auf die Patenterteilung: **28.04.2004**
(21) Anmeldenummer: 98102493.8
(22) Anmeldetag: 13.02.1998
(51) Int. Cl.: G01B 7/02, F15B 15/28

(54) **Wegmesssystem für Zylinderkolbenaggregate**
Displacement transducer for a cylinder-piston unit
Capteur de déplacement pour un assemblage de cylindre-piston

(30) Priorität: 19.03.1997 DE 29704877 U
(43) Veröffentlichungstag der Anmeldung: 23.09.1998
(73) Patentinhaber: Otto Nussbaum GmbH & Co. KG, 77694 Kehl-Bodersweier (DE)
(72) Erfinder: Nussbaum, Hans, Dipl.-Ing., 77694 Kehl-Sundheim (DE)
(74) Vertreter: Brommer, Hans Joachim, Dr.-Ing.

(56) Entgegenhaltungen:
- DE-A- 3 119 829
- DE-A- 3 217 942
- DE-A- 4 445 122
- US-A- 4 646 011
- US-A- 5 488 860
- PATENT ABSTRACTS OF JAPAN vol. 017, no. 536 (P-1620), 27.September 1993 & JP 05 149734 A (MITSUI ENG & SHIPBUILD CO LTD;OTHERS: 01), 15.Juni 1993,

## Beschreibung

Die Erfindung betrifft ein Wegmeßsystem für Zylinder-Kolben-Aggregate mittels eines Reibrades, das an der Kolbenstange abrollt und dessen Verdrehung von einem Meßwertgeber erfaßt und als Maß für den Weg oder die Position der Kolbenstange weitergegeben wird.

Solche Wegmeßsysteme erlauben es auf einfache Weise, den Verstellweg von Zylinder-Kolben-Aggregaten und damit zum Beispiel die Höhe einer Hebebühne, den Neigungswinkel einer Kippvorrichtung oder dergleichen zu bestimmen. Das Reibrad steht dabei in Kontakt mit der Kolbenstange, so daß eine translatorische Bewegung der Kolbenstange in eine rotatorische des Reibrades umgesetzt wird. Für eine zuverlässige Umsetzung ist es dabei wichtig, daß zwischen dem Reibrad und der sehr glatten Kolbenstange ausreichende Reibverhältnisse herrschen, was insofern zum Problem werden kann, als sich mit der Zeit Verschmutzungen an der Kolbenstange niederschlagen und von dort auf das Reibrad übertragen werden. Dies führt zu einer Verfälschung der Wegmessung, woraus angesichts der hohen Kräfte und großen Lasten, für die Zylinder-Kolben-Aggregate in der Regel zum Einsatz kommen, schwerwiegende und gefährliche Folgen resultieren können.

Ein Wegmeßsystem mit den Merkmalen des Oberbegriffes von Patentanspruch 1 ist durch die DE-A-31 19 829 bekannt. Dabei ist das Meßsystem als eigenständige Baueinheit ausgebildet, die nachträglich an dem Zyliner-Kolben-Aggregat montiert werden kann. Das in einer Kammer angeordnete Reibrad ragt mit seiner Welle aus der Kammer heraus und trägt dort einen Meßwertgeber.

Davon ausgehend besteht die Aufgabe der vorliegenden Erfindung darin, ein Wegmeßsystem zur Verfügung zu stellen, das auch im Langzeiteinsatz zuverlässig arbeitet. Weiterhin soll die Konstruktion kostengünstig herzustellen und einfach zu warten sein und nicht zuletzt auch für bestehende Zylinder-Kolben-Aggregate nachrüstbar sein. Außerdem soll sich das erfindungsgemäße Wegmeßsystem durch kompakte Bauweise auszeichnen.

Diese Aufgabe wird erfindungsgemäß dadurch gelöst, daß der Meßwertgeber im Inneren des Reibrades angeordnet ist.

Hierdurch ergibt sich eine besonders kompakte Bauform, weil kein zusätzlicher Platz für den Meßwertgeber benötigt wird. Außerdem wird der Meßwertgeber vor Verschmutzungen geschützt, weil die das Reibrad aufnehmende Kammer durch an der Kolbenstange anliegende Dichtungen abgedichtet ist.

Für eine Nachrüstung bestehender Zylinder-Kolben-Aggregate ist die Kammer des Wegmeßsystems zweckmäßigerweise zumindest teilweise an einem Ende eines Einsteck- oder Einschraubgehäuses angeordnet ist. Mit diesem Gehäuse läßt sich das Wegmeßsystem dann sehr einfach am Zylinder-Kolben-Aggregat anbringen. Dadurch ergibt sich auch eine leichte Wartung des Wegmeßsystems.

Um in jeder Situation einen für eine Rollreibung auf der glatten Kolbenstange ausreichenden Anpreßdruck zu erzielen, sollte das Gehäuse weiterhin eine Anpreßeinrichtung zum Andrücken des Reibrades an die Kolbenstange aufweisen. Diese kann vorteilhaft dadurch realisiert werden, daß das Reibrad in einem Kolben gelagert ist, der radial zur Kolbenstange verschiebbar in dem Gehäuse geführt und durch ein Federelement beaufschlagt ist.

Wenn weiterhin das Gehäuse die Auswertelektronik für die vom Meßwertgeber abgegebenen Signale enthält, bildet das Wegmeßsystem eine kompakte, übersichtliche, leicht handhabbare und einfach zu wartende Komplett-Einheit. Für eine noch kompaktere Bauform empfiehlt es sich zusätzlich, den Meßwertgeber im Inneren des Reibrades als inkrementales Meßsystem auszubilden.

Als günstigster Ort für die Positionierung des Reibrades hat sich eine Führungsbuchse für die Kolbenstange, insbesondere die ohnehin vorhandene endständige Führungsbuchse des Zylinders erwiesen, da hier auf vorhandene Dichtungen zurückgegriffen werden kann und gleichzeitig eine Verringerung des Kolbenhubes vermieden wird. Zum Anschluß des Wegmeßsystems weist die Führungsbuchse dann eine entsprechende, vorzugsweise radial verlaufende Bohrung auf.

Werden mehrere Zylinder-Kolben-Aggregate gleichzeitig für eine Huboder Kippvorrichtung eingesetzt, so empfiehlt es sich an mehr als einem bzw. allen dieser Aggregate ein erfindungsgemäßes Wegmeßsystem einzusetzen, so daß sich ein Gesamtsystem ergibt, das redundant ist bzw. zur Synchronisierung, vor allem zur Gleichlaufsteuerung, der Zylinder-Kolben-Aggregate eingesetzt werden kann.

Weitere Merkmale und Eigenschaften der Erfindung ergeben sich aus der nachfolgenden Beschreibung zweier Ausführungsbeispiele anhand der Zeichnung; dabei zeigt
- Figur 1: die Anordnung einer ersten Ausführungsform des Wegmeßsystems an einem Zylinder-Kolben-Aggregates;
- Figur 1a: das Wagmeßsystem zwischen den Dichtungen;
- Figur 2: die Ausführungsform nach Figur 1 in einer vergrößerten schrägen Schnittansicht;
- Figur 3: eine alternative Ausführungsform in einer schrägen Schnittansicht;
- Figur 4: die Ausführungsform nach Figur 1 vom Zylinder aus gesehen;
- Figur 5: die Ausführungsform nach Figur 3 von der Seite; und
- Figur 6: die Reibradlagerung.

Das in Figur 1 dargestellte Zylinder-Kolben-Aggregat weist einen Zylinder 1 auf, der an seinem einen Ende mittels einer Bodenplatte 2 an einem nicht gezeichneten Traggestell angelenkt werden kann. Auf der der Bodenplatte 2 gegenüberliegenden Seite des Zylinders 1 ragt aus ihm eine im Zylinder geradlinig verfahrbare Kolbenstange 3 hervor. Am außerhalb des Zylinders 1 befindlichen Ende der Kolbenstange 3 befindet sich ein Kopfteil 4, über das die Kolbenstange 3 auf zu bewegende Elemente einer Hub- oder Schwenkvorrichtung einwirken kann. Am Austrittsende der Kolbenstange 3 ist der Zylinder 1 durch eine Führungsbuchse 5 abgeschlossen.

Wesentlich ist nun, daß in die Führungsbuchse 5 ein Wegmeßsystem 6 eingeschraubt ist, das an seinem kolbenseitigen Ende ein in Figur 1a dargestelltes Reibrad 7 trägt. Dieses Reibrad befindet sich in einer aus Bereichen eines Gehäuses 8 des Wegmeßsystems 6 und der Führungsbuchse 5 gebildeten Kammer. Die Kammer ist durch zylinderseitige Dichtungen 5a, 5b der Führungsbuchse 5 gegenüber dem Überdruck im Zylinder 1 abgedichtet. An dem dem Kopfteil 4 zugewandten Ende der Führungsbuchse 5 wird die Kammer durch eine weitere Dichtung 5c gegenüber dem Eindringen von Verunreinigungen von außen geschützt.

In Figur 2 ist das Wegmeßsystem 6 nach Figur 1 teilweise aufgeschnitten. Die Teile des Wegmeßsystems 6 befinden sich in dem Einschraubgehäuse 8 bzw. werden durch dieses zusammengehalten. Das Einschraubgehäuse 8 weist an seiner der Kolbenstange 3 zugewandten Seite ein Gewinde 9 auf, mit dem es in ein entsprechendes Gegengewinde in der Führungsbuchse 5 eingeschraubt wird. Das Eindringen von Verunreinigungen aus der Umgebung verhindert ein in die Nut 10 einzulegender O-Ring. Nach dem Einschrauben des Gehäuses 8 wird es durch eine Kontermutter 11 in der Führungsbuchse 5 gesichert.

Das Gehäuse 8 ist etwa L-förmig aufgebaut, wobei im einen Schenkel das Reibrad 7, ein Meßwertgeber 12 und eine Reibrad- und Geberlagerung 13 angeordnet sind. An diesen Schenkel schließt sich rechtwinklig der zweite Teil des Gehäuses 8 an, in dessen Innenraum 14 eine nicht dargestellte Auswertungselektronik Platz findet. Eine Außenwand dieses Innenraumes 14 bildet unter Zwischenlage einer Dichtung 15 ein Deckel 16.

Wesentlich ist nun das Reibrad 7, das aus dem Gehäuse 8 teilweise hervorsteht. Das Verhältnis zwischen im Gehäuse 8 befindlichen und vorstehenden Anteil des Reibrades 7 stellt sich durch Verschieben des Reibrades entsprechend dem Abstand zwischen dem Gehäuse 8 und der Kolbenstange 3 ein, so daß das Reibrad 7 immer fest genug an der Kolbenstange 3 anliegt, um eine für seine Verdrehung ausreichende Rollreibung zu erzielen. Das Verschieben wird dadurch vorgenommen, daß das Reibrad 7 an der Reibradlagerung 13 gelagert ist, die ihrerseits im Gehäuse 8 durch eine Druckfeder 17 nach vorn geschoben wird. Die Druckfeder 17 verläuft senkrecht zur Kolbenstange 3 und ist zwischen der von der Kolbenstange 3 entferntesten Außenwand des Gehäuses 8 und Reibradlagerung 13 verspannt. Beim Verschieben ändert sich der Zwischenraum 18 zwischen der Reibradlagerung 13 und der von der Kolbenstange 3 entferntesten Außenwand des Gehäuses 8 entsprechend.

Die Reibradlagerung 13 fungiert im hinteren Bereich als Kolben in dem entsprechend zylindrisch ausgebildeten Gehäuse 8, während sie im vorderen Bereich eine Aussparung zur Aufnahme des Reibrades 7 hat.

Das Reibrad 7 weist eine ebene Lauffläche und einen in Richtung der Drehachse daran angrenzenden, etwa halbkugelförmigen Bereich auf, der die fliegende Lagerung des Reibrades bildet. Im Inneren des Reibrades 7 befindet sich der Meßwertgeber 12, der die Verdrehung des Reibrades erfaßt und als Maß für den Weg oder die Position der Kolbenstange über in einem Kanal 19 der Reibradlagerung 13 zu verlegende Kabel an die im Innenraum 14 unterzubringende Auswertungselektronik weiterleitet.

Das in Figur 3 dargestellte, alternative Ausführungsbeispiel entspricht dem zuvor beschriebenen mit Ausnahme der Tatsache, daß der Innenraum für die Auswertungselektronik 14' hier nicht senkrecht zum Rest des Gehäuses 8' angeordnet ist, sondern in dessen Verlängerung verläuft Dadurch ergibt sich eine längere und schmalere Bauform des Wegmeßsystems.

In den Figuren 4 und 5 läßt sich der halbkugelförmige Verlauf des Reibrades 7 neben seiner Lauffläche in den beiden Ausführungsformen des Wegmeßsystemes 6, 6' besonders gut erkennen.

In Figur 6 ist der schräge Verlauf des Kabelführungskanales 19 durch die Reibradlagerung 13 gestrichelt angedeutet und die Bohrung 17a für die Druckfeder 17 eingezeichnet.

## Patentansprüche

1. Wegmeßsystem (6, 6') für Zylinder-Kolben-Aggregate mittels eines Reibrades (7), das an der Kolbenstange (3) abrollt und dessen Verdrehung von einem Meßwertgeber (12) erfaßt und als Maß für den Weg oder die Position der Kolbenstange (3) weitergegeben wird, wobei das Reibrad (7) in einer Kammer angeordnet ist , die durch an der Kolbenstange (3) anliegende Dichtungen (5a, 5b, 5c) gegenüber der Umgebung abgedichtet ist,
**dadurch gekennzeichnet,**
**daß** der Meßwertgeber (12) im Inneren des Reibrades (7) angeordnet ist.

2. Wegmeßsystem nach Anspruch 1,
**dadurch gekennzeichnet,**
**daß** die Kammer zumindest teilweise am einen Ende eines Einsteck- oder Einschraubgehäuses (8, 8') angeordnet ist.

3. Wegmeßsystem nach Anspruch 2,
**dadurch gekennzeichnet,**
**daß** das Gehäuse (8, 8') eine Anpreßeinrichtung zum Andrücken des Reibrades (7) an die Kolbenstange (3) aufweist.

4. Wegmeßsystem nach Anspruch 2,
**dadurch gekennzeichnet,**
**daß** das Reibrad an einer Reibradlagerung (13) gelagert ist, die radial zur Kolbenstange (3) verschiebbar in dem Gehäuse (8, 8') geführt und durch ein Federelement (17) beaufschlagt ist.

5. Wegmeßsystem nach Anspruch 2,
**dadurch gekennzeichnet,**
**daß** das Gehäuse (8, 8') die Auswertungselektronik für die vom Meßwertgeber (12) abgegebenen Signale enthält.

6. Wegmeßsystem nach Anspruch 1,
**dadurch gekennzeichnet,**
**daß** das Reibrad (7) in einer Führungsbuchse für die Kolbenstange (3), insbesondere in der endständigen Führungsbuchse (5), des Zylinders angeordnet ist, wozu die Führungsbuchse (5) eine entsprechende, vorzugsweise radial verlaufende Bohrung aufweist.

7. Wegmeßsystem nach Anspruch 1,
**dadurch gekennzeichnet,**
**daß** die Wegmeßsysteme verschiedener Zylinder-Kolben-Aggregate an eine Gleichlaufsteuerung angeschlossen sind.

## Claims

1. A distance measuring system (6, 6') for piston/cylinder units by means of a friction wheel (7), which rolls on the piston rod (3) and whose rotation is detected by a sensor (12) and is transmitted as a measure of the travel or the position of the piston rod (3), the friction wheel (7) being arranged in a chamber, which is sealed from the environment by seals (5a, 5b, 5c) engaging the piston rod (3), **characterised in that** the sensor (12) is arranged in the interior of the friction wheel (7).

2. A distance measuring system as claimed in Claim 1, **characterised in that** the chamber is arranged at least partly at one end of a push-in or screw-in housing (8, 8').

3. A distance measuring system as claimed in Claim 2, **characterised in that** the housing (8, 8') has a pressure device for pressing the friction wheel (7) against the piston rod (3).

4. A distance measuring system as claimed in Claim 2, **characterised in that** the friction wheel is mounted on a friction wheel bearing (13), which is guided to be movable radially with respect to the piston rod (3) within the housing (8, 8') and is acted on by a spring element (17).

5. A distance measuring system as claimed in Claim 2, **characterised in that** the housing (8, 8') contains the electronic analysis system for the signals delivered from the sensor (12).

6. A distance measuring system as claimed in Claim 1, **characterised in that** the friction wheel (7) is arranged in a guide bush for the piston rod (3), particularly in the terminal guide bush (5), of the cylinder, for which purpose the guide bush (5) has an appropriate, preferably radially extending, bore.

7. A distance measuring system as claimed in Claim 1, **characterised in that** the distance measuring systems of different piston/cylinder units are connected to a synchronising controller.

## Revendications

1. Système de mesure de déplacement (6, 6') pour des ensembles cylindre-piston, au moyen d'une roue de friction (7) qui roule sur la tige de piston (3) et dont la rotation est enregistrée par un transducteur (12) et transmise comme mesure de la course ou de la position de la tige de piston (3), la roue de friction (7) étant disposée dans une chambre qui est étanchée vis-à-vis de l'environnement par des joints d'étanchéité (5a, 5b, 5c) appliqués contre la tige de piston (3),
**caractérisé en ce que** le transducteur (12) est disposé à l'intérieur de la roue de friction (7).

2. Système de mesure de déplacement selon la revendication 1, **caractérisé en ce que** la chambre est disposée au moins pour partie à l'une des extrémités d'un boîtier à emboîter ou visser (8, 8').

3. Système de mesure de déplacement selon la revendication 2, **caractérisé en ce que** le boîtier (8, 8') présente un mécanisme presseur pour presser la roue de friction (7) en application contre la tige de piston (3).

4. Système de mesure de déplacement selon la revendication 2, **caractérisé en ce que** la roue de friction est montée sur un palier (13) de roue de friction, qui est guidé dans le boîtier (8, 8') à coulissement radialement à la tige de piston (3) et qui est sollicité par un élément (17) formant ressort.

5. Système de mesure de déplacement selon la revendication 2, **caractérisé en ce que** le boîtier (8, 8') contient l'électronique d'interprétation des signaux délivrés par le transducteur (12).

6. Système de mesure de déplacement selon la revendication 1, **caractérisé en ce que** la roue de friction (7) est disposée dans une douille de guidage pour la tige de piston (3), notamment dans la douille de guidage terminale (5) du cylindre, la douille de guidage (5) présentant à cet effet un perçage correspondant, s'étendant de préférence radialement.

7. Système de mesure de déplacement selon la revendication 1, **caractérisé en ce que** les systèmes de mesure de déplacement de différents ensembles cylindre-piston sont raccordés à une commande de synchronisation.
